# EUROPÄISCHE PATENTSCHRIFT

(11) **EP 1 156 554 B1**
(45) Veröffentlichungstag und Bekanntmachung des Hinweises auf die Patenterteilung: **11.08.2004**
(21) Anmeldenummer: 01111628.2
(22) Anmeldetag: 12.05.2001
(51) Int. Cl.: H01R 13/52

(54) **Elektrischer Leitungsverbinder mit Faltenbalgdichtungen**
Electrical connector with bellow
Connecteur électrique avec soufflet

(30) Priorität: 17.05.2000 DE 10024379
(43) Veröffentlichungstag der Anmeldung: 21.11.2001
(73) Patentinhaber: Murr-Elektronik Gesellschaft mit beschränkter Haftung, 71570 Oppenweiler (DE); WWS TECHNIK IN FORM UND KUNSTSTOFF GMBH, 71570 OPPENWEILER (DE)
(72) Erfinder: Kölle, Bernd, 74336 Brackenheim (DE); Wolf, Joachim, 71570 Oppenweiler (DE)
(74) Vertreter: Wasmuth, Rolf, Dipl.-Ing.

(56) Entgegenhaltungen:
- FR-A- 2 399 749
- US-A- 4 810 199
- PATENT ABSTRACTS OF JAPAN vol. 1996, no. 03, 29. März 1996 (1996-03-29) -& JP 07 312257 A (TAKASHI NEGISHI), 28. November 1995 (1995-11-28)

## Beschreibung

Die Erfindung betrifft einen elektrischen Leitungsverbinder mit den Merkmalen nach dem Oberbegriff des Anspruchs 1.

Aus der FR-A-2399749 ist ein elektrischer Leitungsverbinder bekannt, der am jeweiligen Anschluß über eine zentrale Befestigungsschraube festzulegen ist, um eine sichere Kontaktierung zu gewährleisten.

Elektrische Leitungsverbinder, insbesondere solche zur Verbindung von elektrisch gesteuerten Hydraulik- oder Pneumatikventilen mit einer Steuereinheit, sind Umgebungsbedingungen ausgesetzt, bei denen die elektrischen Kontakte sowohl des Leitungsverbinders als auch der Ventile bzw. der Steuereinheit der Gefahr von Verschmutzung durch Staub, Öl oder dergleichen ausgesetzt sind. Durch Kriechvorgänge der Verschmutzung zwischen die Kontaktflächen oder auch durch daraus folgende Korrosionserscheinungen ist eine zuverlässige elektrische Leitfähigkeit der Kontakte gefährdet.

Aus der JP-A-07312257 und der US-A-4810199 sind elektrische Steckverbindungen bekannt, bei denen das Steckergehäuse zum Schutz der Kontaktbereiche gummiartige Dichtungstüllen tragen, die elastisch federnd an der Anschlußebene des jeweiligen Kontaktbereichs anliegen. Die Dichtungstüllen sind als Zusatzteil am Steckergehäuse vorgesehen, das am Ende einer flexiblen Leitung befestigt ist. Ein derartiger Stekker kann ohne Schwierigkeiten vollständig in die Steckbuchse eingeschoben werden, da der Kontaktbereich auf nur einer Anschlußebene liegt.

Werden mehrere elektrisch gesteuerte Hydraulik- oder Pneumatikventile und eine zugehörige Steuereinheit zu einem blockartigen Gebilde zusammengefaßt, können Fertigungs- und Montagetoleranzen dazu führen, daß die einzelnen Anschlußebenen mit den zugehörigen Kontaktbereichen nicht exakt auf einer Ebene liegen. Meist ist nur dann in jedem Kontaktbereich eine elektrisch zuverlässige, mechanisch dichte Anlage des Leitungsverbinders sichergestellt, wenn der Verbinder über ein Kabel und einen Stecker mit der anzuschließenden Platine verbunden wird. Dieser mechanische Aufwand ist jedoch sehr hoch.

Der Erfindung liegt die Aufgabe zugrunde, gattungsgemäße elektrische Leitungsverbinder derart weiterzubilden, daß die Zuverlässigkeit der elektrischen Kontakte erhöht ist.

Die Aufgabe wird durch einen elektrischen Leitungsverbinder mit den Merkmalen des Anspruchs 1 gelöst.

Es wird vorgeschlagen, den Leitungsverbinder aus einem Grundkörper in Form einer Leiterkarte mit Leiterbahnen auszubilden und an der Leiterkarte selbst Faltenbalgdichtungen vorzusehen, die im montierten Zustand des Leitungsverbinders an den jeweiligen Anschlußebenen mit darauf befindlichen Kontaktbereichen der zu verbindenden elektrischen Baugruppen elastisch federnd und dichtend anliegen. Die Faltenbalgdichtungen umschließen dabei den jeweiligen Kontaktbereich und halten Schmutz, öl oder dergleichen von diesem fern. Durch die Ausbildung der Dichtung als Faltenbalg ist ein relativ langer Federweg gegeben, wodurch sowohl Toleranzen beim Aufstecken des elektrischen Leitungsverbinders auf die Kontakte als auch ein Höhenversatz der verschiedenen Anschlußebenen ausgeglichen werden können. Der lange Federweg stellt dabei über einen großen Toleranzbereich eine zuverlässige Anlage der Faltenbalgdichtung mit hinreichend hoher Anpreßkraft sicher.

In einer bevorzugten Ausbildung weisen die Faltenbalgdichtungen mindestens zwei innenliegende Falten auf, zwischen denen parallel dazu eine außenliegende Falte angeordnet ist. Dadurch ist über einen langen Federweg eine mindestens näherungsweise lineare Federkennlinie und damit eine definierte Anpreßkraft sichergestellt. Insbesondere bei paralleler Anordnung der Falten zueinander und bei Ausbildung der Faltenbalgdichtungen mit einer Längsachse, die senkrecht zu den jeweiligen Anschlußebenen liegen, ist eine gleichmäßige Anpreßkraft der Faltenbalgdichtung um den Umfang verteilt, an der jeweiligen Anschlußebene gewährleistet.

Die Faltenbalgdichtungen sind zweckmäßig so ausgeführt, daß die der jeweiligen Anlageebene am nächsten liegende Falte eine innenliegende Falte ist, von der aus sich die Faltenbalgdichtung in Richtung der Anschlußebene gemessen radial bezüglich der Längsachse erweitert. Dadurch weist die Faltenbalgdichtung im unmittelbaren Bereich der dichtenden Anlage keine Hinterschneidung auf, in der sich Schmutz oder dergleichen festsetzen könnte. Durch Ausbildung der Faltenbalgdichtungen mit einer etwa linienförmigen Dichtfläche zur dichtenden Anlage an der jeweiligen Anschlußebene ist eine hohe lokale Flächenpressung und damit eine entsprechend gute Dichtwirkung auch bei geringer Anpreßkraft erzielbar. Bevorzugt hat die linienförmige Dichtfläche dabei einen gerundeten Verlauf um den jeweiligen Kontaktbereich, wodurch entlang ihres Verlaufes eine mindestens näherungsweise gleichmäßige Flächenpressung erzielbar ist. Zweckmäßig ist dabei die Faltenbalgdichtung auch in ihrem Querschnitt im Bereich der Dichtfläche gerundet ausgeführt. Durch den gerundeten Querschnitt ist einerseits eine etwa linienförmige Dichtfläche unabhängig vom Einfederungsweg der Faltenbalgdichtung sichergestellt. Andererseits führt beim Einfedern der gerundete Querschnitt auf der Anschlußebene eine Abrollbewegung aus. Dadurch wird ein radiales Verschieben der linienförmigen Dichtfläche beim Einfedern und damit einhergehend ein möglicher Transport von Schmutzpartikeln zur abzudichtenden Innenseite der Faltenbalgdichtung vermieden. Auch die Falten selbst sind zweckmäßig in ihrem Querschnitt gerundet ausgeführt. Dadurch sind beim Einfedern der Faltenbalgdichtung Spannungsspitzen im Bereich der Falten vermieden. Des weiteren ist dadurch beim Fertigungsvorgang eine bessere Entformbarkeit gegeben.

In einer bevorzugten Ausbildung sind die Faltenbalgdichtungen einteilig mit einer Vergußmasse insbesondere durch Spritzgießen hergestellt, wobei die Vergußmasse einen elektrisch leitenden Grundkörper des Leitungsverbinders umschließt. Durch die einteilige Ausbildung weist die Faltenbalgdichtung nur im Bereich der Anschlußebenen der zu verbindenden Baugruppen eine Dichtfläche auf, wodurch die Zuverlässigkeit der Abdichtung erhöht ist. Durch Ausbildung der Vergußmasse zusammen mit den Faltenbalgdichtungen aus einem transparenten, gummiartigen Kunststoff ist eine visuelle Fertigungskontrolle bezüglich Luftblasen oder dergleichen möglich. Des weiteren können im eingebauten Zustand des Leitungsverbinders Beschädigungen der Faltenbalgdichtungen bzw. ein hoher Verschmutzungsgrad frühzeitig erkannt und entsprechende Maßnahmen eingeleitet werden. Durch Ausbildung des Grundkörpers als Leiterkarte mit Leiterbahnen weist dieser für die meisten Anwendungsfälle hinreichend mechanische Stabilität auf, so daß auf zusätzliche Verstärkungsmaßnahmen verzichtet werden kann. Durch Bestückung der Leiterbahnen mit elektronischen Komponenten insbesondere in SMD-Bauweise kann der Leitungsverbinder neben einer einfachen elektrischen Verbindung zweier Baugruppen auch logische Steuerungs- oder Anzeigefunktionen ausführen. Durch die Ausbildung der Vergußmasse zusammen mit den Faltenbalgdichtungen aus einem transparenten Kunststoff ist dabei auch die Anordnung von Leuchtdioden beispielsweise zur Anzeige des Schaltzustandes eines Ventils oder dergleichen möglich. Durch Bestückung der Leiterbahnen mit Komponenten in SMD-Bauweise kann der Grundkörper insgesamt klein gehalten sein, wobei die SMD-Komponenten flach auf der Leiterkarte aufliegen. Dadurch ist ein blasenfreies Spritzgießen der Einheit aus der Vergußmasse und den Faltenbalgdichtungen vereinfacht.

Zweckmäßig sind ein oder mehrere der Kontaktbereiche als klemmende Steckverbinder mit je einem Stecker und einer den Stecker aufnehmenden Kupplung ausgebildet. Dabei sind der Steckverbinder und die zugehörige Faltenbalgdichtung so aufeinander abgestimmt, daß die Klemmkraft des Steckverbinders größer ist als die Federkraft der Faltenbalgdichtung. Dadurch kann die Federkraft der Faltenbalgdichtung den Steckverbinder nicht auseinander drücken. Bei geeigneter Auslegung kann die Haltekraft des Steckverbinders auch ausreichen, den Leitungsverbinder in seiner Gesamtheit zu halten, so daß auf zusätzliche Befestigungsmittel verzichtet werden kann. Ein solcher Steckverbinder ist zweckmäßig dort, wo ein Stromverbraucher anzuschließen ist, derart ausgebildet, daß der Stecker an der jeweiligen Baugruppe und die entsprechende Kupplung am Leitungsverbinder vorgesehen ist. Dadurch übt die Faltenbalgdichtung im abgezogenen Zustand des Stromverbrauches eine Schutzfunktion vor Kurzschluß oder dergleichen an der spannungsführenden Kupplung aus. Vorteilhaft können mehrere Einzelkontakte eines Kontaktbereiches zu einer Kontaktgruppe zusammengefaßt sein, die von einer einzelnen Faltenbalgdichtung dichtend umschlossen ist.

Ein Ausführungsbeispiel der Erfindung wird im folgenden anhand der Zeichnung näher erläutert. Es zeigen:
- Fig. 1: eine Querschnittsdarstellung eines Leitungsverbinders zur Verbindung zweier Ventile mit einem Steuergerät,
- Fig. 2: eine Ansicht des Leitungsverbinders nach Fig. 1 von der Seite der Dichtflächen,
- Fig. 3: einen Querschnitt durch den Leitungsverbinder nach Fig. 1 entlang der Linie III-III,

In Fig. 1 sind schematisch eine erste elektrische Baugruppe 5 und zwei zweite elektrische Baugruppen 6 dargestellt, die im gezeigten Ausführungsbeispiel ein Steuergerät 27 bzw. zwei Ventile 28 sind. Das Steuergerät 27 weist eine erste Anschlußebene 3 mit einem ersten Kontaktbereich 1 auf, wobei der erste Kontaktbereich 1 vier in Fig. 2 näher gezeigte Einzelkontakte 25 umfaßt. Die Ventile 28 sind mit je einer zweiten Anschlußebene 4 und einem zweiten Kontaktbereich 2 versehen, wobei die beiden Kontaktbereiche 2 aus je zwei Einzelkontakten 26 bestehen. Das Steuergerät 27 und die Ventile 28 sind zu einem Block zusammengeschaltet, wobei durch Fertigungs- und/oder Montagetoleranzen die Anschlußebenen 3, 4 jeweils einen Höhenversatz δ₁, δ₂ zueinander aufweisen. Die beiden zweiten Kontaktbereiche 2 sind über einen elektrischen Leitungsverbinder 24 mit dem ersten Kontaktbereich 1 des Steuergerätes 27 verbunden. Am Leitungsverbinder 24 sind im Bereich des ersten Kontaktbereiches 1 und der zweiten Kontaktbereiche 2 je eine Faltenbalgdichtung 7, 8 vorgesehen, die an den jeweiligen Anschlußebenen 3, 4 mit ihrer Dichtfläche 13 elastisch federnd und dichtend anliegen. Die Faltenbalgdichtungen 7, 8 weisen Mittelachsen 9, 10 auf, die senkrecht zur jeweiligen Anschlußebene 3, 4 liegen. Die Faltenbalgdichtungen 7, 8 umschließen dabei den jeweiligen ersten bzw. zweiten Kontaktbereich 1, 2. Durch die elastische Federwirkung der Faltenbalgdichtungen 7, 8 in Richtung ihrer Mittelachsen 9, 10 ist der Höhenversatz δ₁, δ₂ zwischen den Anschlußebenen 3, 4 ausgleichbar und eine dichtende Anlage der Dichtfläche 13 an den Anschlußebenen 3, 4 sichergestellt.

Der Leitungsverbinder 24 besteht aus einem Grundkörper 15 in Form einer Leiterkarte 17 mit beidseitig aufgebrachten Leiterbahnen 18, wobei der Grundkörper 15 von einer elastischen Vergußmasse 14 umschlossen ist. Die Faltenbalgdichtungen 7, 8 sind einteilig mit der Vergußmasse 14 durch Spritzgießen hergestellt. Auf den Leiterbahnen 17 sind elektronische Komponenten 19 in SMD-Bauweise angeordnet. An dem dem Steuergerät 27 abgewandten Ende 35 des Leitungsverbinders 24 sind elektronische Komponenten 19 in Form von Leuchtdioden 33 aufgelötet. Die Einheit aus der Vergußmasse 14 zusammen mit den Faltenbalgdichtungen 7, 8 besteht aus einem transparenten, gummiartigen Kunststoff 16, wodurch eine Sichtkontrolle der Kontaktbereiche 1, 2 und auch ein Durchscheinen der in der Vergußmasse 14 eingebetteten Leuchtdioden 33 ermöglicht ist.

Die beiden zweiten Kontaktbereiche 2 sind als klemmende Steckverbinder 20 ausgebildet, wobei die Einzelkontakte 26 aus Steckern 21 und die Stecker 21 aufnehmenden Kupplungen 22 gebildet sind. Die Ventile 28 sind im elektrischen Sinne Stromverbraucher 23, die über den Leitungsverbinder 24 mit elektrischen Steuerimpulsen vom Steuergerät 27 versorgt werden. Die Steckverbinder 20 an den Stromverbrauchern 23 sind so ausgeführt, daß die jeweiligen Stecker 21 an den Stromverbrauchern 23 und die Kupplungen 22 am Leitungsverbinder 24 angeordnet sind. Im abgezogenen Zustand eines der Ventile 28 sind dadurch die spannungsführenden Kupplungen 22 durch die sie umschließenden Faltenbalgdichtungen 8 vor Berührung und Kurzschluß geschützt. Die Steckverbindungen 20 und die Faltenbalgdichtungen 8 sind so aufeinander abgestimmt, daß die Klemmkraft der Stecker 21 in den sie haltenden Kupplungen größer ist als die Federkraft der Faltenbalgdichtungen 8.

Fig. 2 zeigt den Leitungsverbinder 24 nach Fig. 1 von der Seite der Dichtflächen 13 aus gesehen. Der Leitungsverbinder 24 ist in Form eines länglichen Streifens mit einer Längsachse 34 ausgebildet, entlang derer die Kontaktbereiche 1, 2 und die sie umschließenden Faltenbalgdichtungen 7, 8 angeordnet sind. Der erste Kontaktbereich 1 weist vier Einzelkontakte 25 auf, von denen je zwei beidseitig der Längsachse 34 liegen. Die beiden zweiten Kontaktbereiche 2 weisen je zwei auf der Längsachse 34 liegende Einzelkontakte 26 auf, die paarweise von einer Faltenbalgdichtung 8 umschlossen sind. Die linienförmigen Dichtflächen 13 der Faltenbalgdichtungen 7, 8 weisen einen gerundeten, geschlossen um die jeweiligen Mittelachsen 9, 10 führenden Verlauf auf, wobei die Dichtfläche 13 an der Faltenbalgdichtung 7 die Form eines länglichen Rechteckes mit gerundeten Ecken und an den Faltenbalgdichtungen 8 etwa die Form eines Ovales hat.

Die Kupplungen 22 im Bereich der zweiten Kontaktbereiche 2 sind aus je einem Paar von einem geraden Schlitz 36 und einem bogenförmigen Schlitz 29 gebildet, die in die Leiterkarte 17 eingearbeitet sind. Der gerade Schlitz 36 stellt dabei die Aufnahme für jeweils einen Stecker 21 (Fig. 1) . dar. Zwischen dem bogenförmigen Schlitz 29 und dem geraden Schlitz 36 verbleibt ein elastisch federnder Steg 30 mit einer Nase 31 zum Eingriff in eine in den jeweiligen Stecker 21 eingedrückte Vertiefung 32 (Fig. 1).

Fig. 3 zeigt einen Querschnitt durch den Leitungsverbinder 24 entlang der Linie III-III nach Fig. 1 im Bereich des ersten Kontaktbereiches 1. Die Einzelkontakte 25 sind als abgewinkelte Drahtenden 37 ausgebildet und mit den Leiterbahnen 18 auf der Leiterkarte 17 verlötet. Die Leiterkarte 17 ist auf der dem Kontaktbereich 1 abgewandten Seite mit einer Vergußmasse 14 umschlossen, die im Bereich des ersten Kontaktbereiches 1 einteilig in eine Faltenbalgdichtung 7 übergeht. Die Faltenbalgdichtung 7 ist symmetrisch zur Mittelachse 9 ausgebildet und umfaßt zwei innenliegende Falten 11, die parallel zueinander angeordnet sind und zwischen denen parallel dazu eine außenliegende Falte 12 verläuft. Die der Anschlußebene 3 am nächsten liegende Falte ist eine innenliegende Falte 11, von der aus sich die Faltenbalgdichtung 7 in Richtung der Anschlußebene 3 radial bezüglich der Mittelachse 9 erweitert. Die Faltenbalgdichtung 7 weist im Bereich ihrer Falten 11, 12 und der Dichtfläche 13 einen gerundeten Querschnitt auf. Durch den gerundeten Querschnitt im Bereich der Dichtfläche 13 ergibt sich eine linienförmige Anlage an der Anschlußebene 3. Die um die Mittelachse 9 umlaufende Dichtfläche 13 sowie die Falten 11, 12 sind im wesentlichen parallel zueinander und senkrecht zur Mittelachse 9 angeordnet.

## Patentansprüche

1. Elektrischer Leitungsverbinder (24) zur Verbindung eines ersten Kontaktbereiches (1) auf einer ersten Anschlußebene (3) einer ersten elektrischen Baugruppe (5) mit einem zweiten Kontaktbereich (2) auf einer zweiten Anschlußebene (4) einer zweiten elektrischen Baugruppe (6),
**dadurch gekennzeichnet, daß** die Anschlußebenen (3,4) einen Höhenversatz zueinander haben und der Leitungsverbinder (24) aus einem Grundkörper (15) in Form einer Leiterkarte (17) mit Leiterbahnen (18) besteht, wobei an der Leiterkarte (17) je eine an den Anschlußebenen (3, 4) elastisch federnd und dichtend anliegende, den jeweiligen Kontaktbereich (1, 2) umschließende Faltenbalgdichtung (7, 8) vorgesehen ist.

2. Leitungsverbinder nach Anspruch 1,
**dadurch gekennzeichnet, daß** die Faltenbalgdichtungen (7, 8) Längsachsen (9, 10) aufweisen, die senkrecht zur jeweiligen Anschlußebene (3, 4) liegen.

3. Leitungsverbinder nach Anspruch 1 oder 2,
**dadurch gekennzeichnet, daß** die Faltenbalgdichtung (7, 8) zwei parallel zur Anschlußebene (3, 4) verlaufende innenliegende Falten (11) aufweist, zwischen denen eine parallel dazu verlaufende außenliegende Falte (12) angeordnet ist.

4. Leitungsverbinder nach Anspruch 3,
**dadurch gekennzeichnet, daß** die der Anlageebene (3, 4) am nächsten liegende Falte eine innenliegende Falte (11) ist, von der aus sich die Faltenbalgdichtung (7, 8) in Richtung der Anschlußebene (3, 4) gemessen, radial bezüglich der Längsachse (9, 10) erweitert.

5. Leitungsverbinder nach einem der Ansprüche 1 bis 4,
**dadurch gekennzeichnet, daß** die Faltenbalgdichtung (7, 8) eine etwa linienförmige Dichtfläche (13) an der Anlageebene (3, 4) aufweist, wobei die linienförmige Dichtfläche (13) vorzugsweise einen gerundeten Verlauf aufweist und die Faltenbalgdichtung (7, 8) im Bereich der Dichtfläche (13) einen vorzugsweise gerundeten Querschnitt aufweist.

6. Leitungsverbinder nach einem der Ansprüche 1 bis 5,
**dadurch gekennzeichnet, daß** die Falten (11, 12) einen gerundeten Querschnitt aufweisen.

7. Leitungsverbinder nach einem der Ansprüche 1 bis 6,
**dadurch gekennzeichnet, daß** der Leitungsverbinder (24) einen von einer elastischen Vergußmasse (14) umschlossenen Grundkörper (15) umfaßt und daß die Faltenbalgdichtungen (7, 8) einteilig mit der Vergußmasse (14) auf dem Wege des Spritzgießens hergestellt sind, wobei die Vergußmasse (14) vorzugsweise zusammen mit den Faltenbalgdichtungen (7, 8) aus einem insbesondere transparenten, gummiartigen Kunststoff (16) besteht.

8. Leitungsverbinder nach Anspruch 7,
**dadurch gekennzeichnet, daß** der Grundkörper (15) eine Leiterkarte (17) mit Leiterbahnen (18) ist, wobei auf den Leiterbahnen (17) vorzugsweise elektronische Komponenten (19), insbesondere in SMD-Bauweise angeordnet sind.

9. Leitungsverbinder nach einem der Ansprüche 1 bis 8,
**dadurch gekennzeichnet, daß** ein Kontaktbereich (1, 2) als klemmender Steckverbinder (20) mit einem Stecker (21) und einer den Stecker (21) aufnehmenden Kupplung (22) ausgebildet ist, dessen Klemmkraft größer ist als die Federkraft der Faltenbalgdichtung (7, 8) und vorzugsweise die zweite elektrische Baugruppe (6) ein Stromverbraucher (23) ist, wobei der Stecker (21) an der zweiten elektrischen Baugruppe (6) und die Kupplung (22) insbesondere am Leitungsverbinder (24) vorgesehen ist.

10. Leitungsverbinder nach einem der Ansprüche 1 bis 9,
**dadurch gekennzeichnet, daß** ein Kontaktbereich (1, 2) mehrere Einzelkontakte (25, 26) aufweist.

## Claims

1. Electric cable connector (24) for connecting a first contact region (1) on a first connection level (3) of a first electrical assembly (5) to a second contact region (2) on a second connection level (4) of a second electrical assembly (6),
**characterised in that** the connection levels (3, 4) are offset from one another in height and the cable connector (24) consists of a basic body (15) in the form of a circuit board (17) with conductor tracks (18), and an elastically resilient bellows seal (7, 8) is disposed on the circuit board (17) on each of the connection levels (3, 4), which sits in a sealing abutment and encloses the respective contact region (1, 2).

2. Cable connector as claimed in claim 1,
**characterised in that** the bellows seals (7, 8) have longitudinal axes (9, 10) which lie perpendicular to the respective connection plane (3, 4).

3. Cable connector as claimed in claim 1 or 2,
**characterised in that** the bellows seal (7, 8) has two internally lying folds (11) extending parallel with the connection plane (3, 4), between which an externally lying fold (12) is disposed, extending parallel therewith.

4. Cable connector as claimed in claim 3,
the fold lying closest to the abutment plane (3, 4) is an internally lying fold (11), from which the bellows seal (7, 8) widens radially by reference to the longitudinal axis (9, 10), as measured in the direction of the connection plane (3, 4).

5. Cable connector as claimed in one of claims 1 to 4,
**characterised in that** the bellows seal (7, 8) has a substantially linear sealing surface (13) at the abutment plane (3, 4), the linear sealing surface (13) preferably having a rounded contour, and the bellows seal (7, 8) has a preferably rounded cross section in the region of the sealing surface (13).

6. Cable connector as claimed in one of claims 1 to 5,
**characterised in that** the folds (11, 12) have a rounded cross section.

7. Cable connector as claimed in one of claims 1 to 6,
**characterised in that** the cable connector (24) comprises an enclosed basic body (15) made from an elastic casting compound (14) and the bellows seals (7, 8) are manufactured integrally from the casting compound (14) by an injection moulding process, whereby the casting compound (14), together with the bellows seals (7, 8), is preferably a rubber-type plastic (16) and is transparent in particular.

8. Cable connector as claimed in claim 7,
**characterised in that** the basic body (15) is a circuit board (17) with conductor tracks (18) and electronic components (19) are preferably disposed on the conductor tracks (17), in particular of the SMD type.

9. Cable connector as claimed in one of claims 1 to 8,
**characterised in that** one contact region (1, 2) is provided in the form of a clamping plug connector (20) with a plug (21) and a coupling (22) receiving the plug (21), the clamping force of which is greater than the spring force of the bellows seal (7, 8), and the second electrical assembly (6) is preferably a power consumer (23), the plug (21) being provided on the second electrical assembly (6) and the coupling (22) being provided on the cable connector (24) in particular.

10. Cable connector as claimed in one of claims 1 to 9,
**characterised in that** one contact region (1, 2) has several individual contacts (25, 26).

## Revendications

1. Connecteur électrique (24) pour la connexion d'une première zone de contact (1) sur un premier plan de raccordement (3) d'un premier bloc électrique (5) avec une seconde zone de contact (4) sur un second plan de raccordement (4) d'un second bloc électrique (6),
**caractérisé en ce que** les plans de raccordement (3, 4) présentent un déport de hauteur les uns par rapport aux autres, et le connecteur (24) est composé d'un corps de base (15) sous la forme d'une plaquette à circuits imprimés (17) avec conducteurs (18), moyennant quoi est prévu sur la plaquette à circuits imprimés (17) à chaque fois un joint à soufflets (7, 8), adjacent de façon étanche et élastique aux plans de raccordement (3, 4), et qui entoure chaque zone de contact (1, 2).

2. Connecteur selon la revendication 1,
**caractérisé en ce que** les joints à soufflets (7, 8) présentent des axes longitudinaux (9, 10) qui se situent perpendiculairement à chaque plan de raccordement (3, 4).

3. Connecteur selon la revendication 1 ou 2,
**caractérisé en ce que** le joint à soufflets (7, 8) comporte deux soufflets (11) internes s'étendant parallèlement au plan de raccordement (3, 4), entre lesquels est situé un soufflet (12) externe s'étendant parallèlement à ceux-ci.

4. Connecteur selon la revendication 3,
**caractérisé en ce que** le plan d'installation (3, 4) sur le soufflet suivant est un soufflet interne (11), à partir duquel le joint à soufflets (7, 8), mesuré dans le sens du plan de raccordement (3, 4), s'élargit radialement du point de vue de l'axe longitudinal (9, 10).

5. Connecteur selon l'une des revendications 1 à 4, **caractérisé en ce que** le joint à soufflets (7, 8) présente une surface d'étanchéité (13) linéaire sur le plan d'installation (3, 4), moyennant quoi la surface d'étanchéité (13) linéaire présente de préférence un tracé arrondi, et le joint à soufflets (7, 8) présente dans la zone de la surface d'étanchéité (13) une section transversale de préférence arrondie.

6. Connecteur selon l'une des revendications 1 à 5, **caractérisé en ce que** les soufflets (11, 12) présentent une section transversale arrondie.

7. Connecteur selon l'une des revendications 1 à 6, **caractérisé en ce que** le connecteur (24) comprend un corps de base (15) entouré par une masse de scellement (14) élastique, et **en ce que** les joints à soufflets (7, 8) sont fabriqués en une seule pièce avec la masse de scellement (14) par la voie du moulage par injection, moyennant quoi la masse de scellement (14) est composée, de préférence conjointement avec les joints à soufflets (7, 8), d'une matière plastique (16) caoutchouteuse, particulièrement transparente.

8. Connecteur selon la revendication 7,
**caractérisé en ce que** le corps de base (15) est une plaquette à circuits imprimés (17) avec conducteurs (18), moyennant quoi de préférence des composants électroniques (19) sont agencés sur les conducteurs (18), en particulier dans un assemblage à composant monté en surface.

9. Connecteur selon l'une des revendications 1 à 8,
**caractérisé en ce qu'**une zone de contact (1, 2) est configurée comme un connecteur (20) à bornes avec une fiche (21) et un prolongateur (22) recevant la fiche (21), dont la force de serrage est supérieure à la force élastique du joint à soufflets (7, 8), et de préférence le second bloc électrique (6) est un consommateur de courant (23), moyennant quoi la prise (21) est prévue sur le second bloc électrique (6) et le prolongateur (22) en particulier sur le connecteur (24).

10. Connecteur selon l'une des revendications 1 à 9,
**caractérisé en ce qu'**une zone de contact (1, 2) présente plusieurs contacts individuels (25, 26).
